# EUROPÄISCHE PATENTSCHRIFT

(11) **EP 0 963 908 B1**
(45) Veröffentlichungstag und Bekanntmachung des Hinweises auf die Patenterteilung: **05.12.2001**
(21) Anmeldenummer: 99117191.9
(22) Anmeldetag: 02.05.1998
(51) Int. Cl.: B65B 19/22, B31B 1/52

(54) **Vorrichtung zum Falten der Kopflasche eines Zuschnitts für eine Zigarettenschachtel**
Apparatus for folding the end flap of a blank for a cigarette box
Dispositif pour plier le rabat terminal d'un flan pour une boîte à cigarettes

(30) Priorität: 16.05.1997 DE 19720500
(43) Veröffentlichungstag der Anmeldung: 15.12.1999
(62) Teilanmeldung aus: 98108020.3
(73) Patentinhaber: TOPACK Verpackungstechnik GmbH, 21493 Schwarzenbek (DE)
(72) Erfinder: Kleine Wächter, Michael, 23881 Lankau (DE)
(74) Vertreter: Herrmann, Günther

(56) Entgegenhaltungen:
- US-A- 4 188 024
- US-A- 5 607 382

## Beschreibung

Die Erfindung bezieht sich auf eine Vorrichtung zum Falten einer Kopflasche an einem Zuschnitt für eine Hinged-Lid-Packung für Zigaretten mit einer Faltstation, Fördermitteln zum arbeitsgerechten Positionieren aufeinanderfolgender Zuschnitte in der Faltstation und zusammenwirkende Faltorgane aufweisenden Faltmitteln zum Falten und Anlegen der Kopflasche an die Innenfläche einer entlang einer Faltlinie an die Kopflasche angrenzenden Deckelvorderwand.

Bei den hier interessierenden Zigarettenschachteln handelt es sich um Hartbecherpackungen, die allgemein auch als Hinged-Lid-Packungen bezeichnet werden. Sie bestehen aus Zuschnitten aus einem leichten Karton. Die Zuschnitte werden um den Packungsinhalt in Form eines in einen Innenzuschnitt aus Stanniol oder einer anderen Folie eingehüllten Zigarettenblocks zu einem Schachtelteil in einem Bereich einer Rückwand des Schachtelteils angelenkten Deckel herumgefaltet. Die Hinged-Lid-Packung weist also einen Klappdeckel auf, mit dem sie nach dem Öffnen wieder verschlossen werden kann. Der untere Rand der Vorderwand des Klappdeckels ist durch eine nach innen gefaltete Kopflasche verstärkt, um Beschädigungen des Deckels durch das wiederholte Öffnen zu verhindern. Die Kopflasche kann durch Verkleben innen an der Deckelvorderwand fixiert sein. Sie kann aber auch mechanisch durch die Breite der Deckelvorderwand etwas überragende Randbereiche, die beidseits an der Kopflasche vorgesehen sind, in ihrer Lage am Deckel gehalten werden. Eine solche "überbreite" Kopflasche hält sich selbst durch Reibung oder Klemmung zwischen den gefalteten Seitenlappen der Deckelwände fest, ohne dass eine zusätzliche Beleimung erforderlich ist. Durch die DE 32 18 639 A1 ist eine solche Hinged-Lid-Packung mit einer überbreiten Kopflasche an der Deckelvorderwand bekannt.

In der US-PS 4 154 438 ist eine Einrichtung zum Fördern von Zuschnitten für Hinged-Lid-Packungen zu einer Packmaschine beschrieben. Dieser Fördereinrichtung ist eine nicht weiter dargestellte Faltstation zum Umfalten einer am Zuschnitt vorgesehenen, allerdings offenbar nicht überbreiten Kopflasche zugeordnet,

Darüber hinaus ist durch die US-A-4 188 024 eine Vorrichtung gemäß der eingangs bezeichneten Gattung bekannt geworden, bei der eines der zusammenwirkenden Faltorgane als Niederhalter für die Deckelvorderwand dient, während das andere als Schiebe-Faltfinger ausgebildete Faltorgan beim Umfalten der Kopflasche eine Koppelkurve beschreibt.

Der Erfindung liegt die Aufgabe zugrunde, eine weitere Vorrichtung der eingangs beschriebenen Art anzugeben.

Bei einer Vorrichtung der eingangs angegebenen Art wird die der Erfindung zugrundeliegende Aufgabe dadurch gelöst, dass die Faltmittel zwei gleichsinnig rotierend zusammenwirkende, aufeinanderfolgend die Kopflasche um die Faltkante einer stationären Faltleiste herumfaltende und zur Innenfläche der Deckelvorderwand drückende Faltorgane aufweisen, wobei das die Kopflasche zuerst abwärts faltende, mit seiner Drehachse parallel zur Faltkante der Faltleiste verlaufende Faltorgan aus zwei gleichen, auf einer angetriebenen Welle angeordneten Drehkörpern besteht, von denen jeder mit einer mit der Faltleiste zusammenwirkenden, die Kopflasche beaufschlagenden Nase versehen ist, und dass das darauf folgend die Kopflasche aufwärts faltende Faltorgan zwischen den Drehkörpern des ersten Faltorgan um eine zweite Welle umlaufend angeordnet ist.

Die mit der Erfindung erzielten Vorteile liegen in einem einfachen Aufbau ohne Kurven, Gelenke und Koppeln sowie in einem kontinuierlichen Antrieb.

Die Erfindung wird nun anhand der Zeichnung näher erläutert.

Es zeigen in schematischer Darstellung
- Figur 1: eine Draufsicht auf eine Vorrichtung nach der Erfindung mit einem Zuschnitt in einer Faltstation,
- Figur 2: eine Seitenansicht derselben Vorrichtung, gesehen in Richtung des Pfeils II der Figur 1,
- Figur 3: eine Ansicht, gesehen in Richtung des Pfeiles III in Figur 1,
- Figur 4: eine Seitenansicht entsprechend der Figur 2 mit Faltmitteln in einer ersten Arbeitsposition,
- Figur 5: eine Seitenansicht entsprechend der Figur 2 mit Faltmitteln in einer zweiten Arbeitsposition,
- Figur 6: einen teilweise gefalteten Zuschnitt in einer perspektivischen Darstellung,
- Figur 7: eine Hinged-Lid-Packung vor der Faltung der letzten Seitenlappen des Zuschnitts in perspektivischer Darstellung,
- Figur 8: eine Seitenansicht eines Preßmittels in einer ersten Arbeitsposition,
- Figur 9: eine Seitenansicht eines Preßmittels in einer zweiten Arbeitsposition und
- Figur 10: die Einwirkung des Preßmittels der Figuren 8 und 9 auf die Randbereiche einer Kopflasche in der Arbeitsposition der Figur 9.

Die Figuren 1 bis 3 zeigen in schematischer Darstellung verschiedene Ansichten einer Vorrichtung 1 nach der Erfindung zum Falten einer Kopflasche an einem Zuschnitt 2 einer Hinged-Lid-Packung für Zigaretten. Die Ausbildung des Zuschnitts 2 ist am besten in der Draufsicht der Figur 1 zu erkennen. Ein solcher auch als Blankett bezeichneter Schachtelzuschnitt 2 dient in Form einer Klappdeckelpackung oder Hinged-Lid-Packung zur äußeren Umhüllung einer mit einer inneren Einschlagfolie versehenen blockförmigen Zigarettengruppe 3, wie das in den Figuren 6 und 7 zu erkennen ist, auf die später Bezug genommen wird.

Der Schachtelzuschnitt 2 setzt sich in seinem mittleren Bereich aus einer Kopflasche 4, die auch als Deckelinnenlappen bezeichnet wird, einer Deckelvorderwand 6, einer Deckeloberwand 7, einer Deckelrückwand 8, einer Rückwand 9, einer Bodenwand 11 und einer Vorderwand 12 sowie beidseits der genannten Schachtelteile aus äußeren Deckelseitenlappen 13, inneren Deckeloberwandlappen 14, inneren Deckelseitenlappen 16, Innenseitenlappen 17, inneren Bodenwandlappen 18 und Außenseitenlappen 19 zusammen. Die einzelnen Zuschnittwandungen und Zuschnittlappen sind untereinander durch strichliniert dargestellte, vorgeprägte Faltlinien verbunden und mit als Vollinien dargestellten, ausgestanzten Trennungsschnitten versehen.

Wie die Figur 1 erkennen läßt, ist die Kopf- oder Deckelinnenlasche 4 breiter als die Deckelvorderwand 6. Die halbrund geformten Seitenbereiche 21 der Kopflasche 4 ragen nach beiden Seiten über die Breite der Deckelvorderwand 6 hinaus. Diese "überbreite" Kopflasche 4 wird an einer Knicklinie 22 zur Innenseite der Deckelvorderwand 6 hin gefaltet und so an die Deckelvorderwand angelegt. Dabei ragen die Seitenbereiche 21 ein Stück in den Bereich der Deckelseitenlappen 13 hinein, wodurch die Kopflasche 4 nach dem Hochklappen der Deckelseitenlappen 13 mechanisch in ihrer umgeklappten Position gehalten wird, die aus der Figur 6 ersichtlich und auch in Figur 7 erkennbar ist. Die Seitenbereiche 21 der Kopflasche 4 liegen nach dem Aufstellen der Deckelseitenlappen 13 an diesen an und halten die Kopflasche 4 auf diese Weise mechanisch in ihrer umgefalteten Position fest. Dabei können sie aber den entstehenden Deckel nach außen hin aufwölben. Das ist unerwünscht und wird mit der vorliegenden Erfindung vermieden, indem die Seitenbereiche 21 der Kopflasche 4 während des Faltvorgangs an Knicklinien 23 vorgebogen werden. Die stabile Fixierung der Kopflasche 4 an der Innenseite der Deckelvorderwand 6 bleibt dabei erhalten, ein Abdruck der Seitenbereiche 21 der Kopflasche durch die seitliche Deckelwandung hindurch wird jedoch vermieden. Um das Vorbiegen der Seitenbereiche 21 der Kopflasche 4 zu erleichtern und an definierter Stelle zu ermöglichen, können die Knicklinien 23 vorgeschwächt, z.B. vorgerillt sein.

Die Figuren 1 bis 3 zeigen eine Vorrichtung zum Falten der Kopflasche 4 und zum Vorbiegen der Seitenbereiche 21 in drei verschiedenen Ansichten.

Ein Schachtelzuschnitt 2 wird mittels eines Förderers, der im dargestellten Ausführungsbeispiel zwei Zahnriemen 24 aufweist, in Pfeilrichtung quer zu seiner Längsausrichtung in eine Faltstation 27 gefördert. Die Förderer 24 sind mit Anschlägen 28 zur genauen Positionierung der Zuschnitte 2 versehen. Parallel zu den Förderern 24 verlaufen Stützschienen 29 zum Abstützen des Zuschnittes während des Transportes. Der Förderer 24 ist schrittweise angetrieben und positioniert die Zuschnitte 2 nacheinander bearbeitungsgerecht in der Faltstation 27. Eine Transporteinrichtung dieser Art ist beispielsweise in der US-PS 4 154 438 dargestellt und im einzelnen beschrieben.

Der Faltstation 27 sind Faltmittel 31 in Gestalt einer stationären Faltleiste 32, eines schwenkbaren oder rotierenden Faltorgans 33 und eines stationären Mundstücks mit Seitenwangen 34 zugeordnet. Das Faltorgan 33 besteht aus zwei gleichen Drehkörpern auf einer in Pfeilrichtung 36 (Figur 2) angetriebenen Welle 37. Der Antrieb der Welle ist in Figur 1 schematisch dargestellt und mit 38 bezeichnet. Jeder Drehkörper des Faltorgans 33 weist eine Nase 39 auf, die zum Falten der Kopflasche 4 mit der Faltleiste 32 und den Seitenwangen 34 des Mundstücks zusammenwirkt. Die Drehachse des Faltorgans 33 verläuft parallel zur Faltkante der Faltleiste 32.

Der Ablauf des Faltvorganges ist den Figuren 2 bis 5 zu entnehmen. Die Nasen 39 des gemäß Figur 2 in Pfeilrichtung 36 rotierenden Faltorgans 33 erfassen die Kopflasche 4 und falten sie um die Faltkante der Faltleiste 32 herum, wobei sie sie gemäß Figur 3 zwischen den stationären Seitenwangen 34 des Mundstücks hindurchbewegen. Dabei werden die Seitenbereiche 21 der Kopflasche 4 an den Knicklinien 23 umgebogen. Mit dem ersten rotierenden Faltorgan 33 wirkt ein zweites rotierendes Faltorgan 41 zusammen, das zwischen den Drehkörpern 33 des ersten Faltorganes um eine zweite Welle 42 umläuft. Das zweite Faltorgan ergreift die vom ersten nach unten gefaltete Kopflasche 4 (vgl. Figur 4) und drückt sie weiter zur Innenfläche der Deckelvorderwand 6 (vgl. Figur 5).

Mit der soweit gefalteten Kopflasche 4 wird der Zuschnitt nun im nächsten Arbeitstakt aus der Faltstation zur weiteren Bearbeitung herausgefördert.

Nach dem beschriebenen Umfalten der Kopflasche 4 in der Faltstation 27 wird der Zuschnitt 2 in einer Preßstation 43 bearbeitungsgerecht positioniert.

Die Preßstation 43 weist eine Presse 44 mit einem stationären Obergesenk 46 und einem an einem Träger 47 um eine Achse 48 schwenkbaren Untergesenk 49 auf.

Der Zuschnitt 2 mit der gemäß Figur 5 gefalteten Kopflasche 4 wird in der gemäß Figur 8 geöffneten Presse 44 positioniert. Durch Schwenken des Trägers 47 in Pfeilrichtung 51 um die Schwenkachse 48 wird das Untergesenk 49 gegen das Obergesenk 46 bewegt, wobei die Kopflasche 4 gegen die Innenfläche der Deckelvorderwand 6 des Zuschnitts 2 gepreßt wird. Dadurch wird die Faltung der Kopflasche 4 soweit stabilisiert, daß sie bis zur späteren Deckelfaltung in einer nicht dargestellten Packmaschine erhalten bleibt.

In den Figuren 8 und 9 sind die Preßflächen 52 des Obergesenks 46 und 53 des Untergesenks 49 als ebene Flächen dargestellt, zwischen denen eine weitere Verformung des Zuschnitts 2 nicht stattfindet. Dies ist die übliche Ausbildung des Preßmittels zum Stabilisieren der Kopflaschenfaltung. In Figur 10 ist eine Ausbildung des Obergesenks 46 und des Untergesenks 49 dargestellt, die das gleichzeitige Vorbiegen der Seitenbereiche 21 der Kopflasche und der Deckelseitenlappen 13 der Deckelvorderwand 6 gestattet. Dazu weist zumindest das Untergesenk 49 Seitenpreßflächen 54 auf, die schräg zur Preßfläche 53 konvergieren. Das Obergesenk 46 drückt nun die Deckelvorderwand 6 zusammen mit der Kopflasche 4 so gegen die Preßflächen 53 und 54 des Untergesenks, daß die Seitenbereiche 21 und die Deckelseitenlappen 13 gemeinsam an ihren vorgesehenen Knicklinien vorgebogen werden. Bei dieser Ausbildung der Presse 44 kann auf das Vorbiegen der Seitenbereiche 21 der Kopflasche in der vorangehenden Faltstation, die im Zusammenhang mit den Figuren 1 bis 5 beschrieben wurde, verzichtet werden. Die Ausbildung der Presse gemäß Figur 10 ist also eine Alternative zur Anordnung eines Mundstücks mit Seitenwangen 34 in der Faltstation, die denselben Zweck erfüllt, nämlich das Vorbiegen der Seitenbereiche der Kopflasche. Allerdings können auch beide beschriebenen Einrichtungen zum Vorbiegen der Seitenbereiche 21 vorgesehen sein.

Nach der beschriebenen Faltung und Pressung der Kopflasche am Zuschnitt 2 wird dieser an eine nicht dargestellte Packmaschine übergeben, in welcher der Zuschnitt um eine bereits mit einem inneren Einschlag versehene Zigarettengruppe 3 herumgefaltet wird (vgl. Figuren 6 und 7).

Figur 6 zeigt den bereits teilweise um eine Zigarettengruppe 3 herumgefalteten Zuschnitt 2, dessen Deckelfaltung deutlich zu erkennen ist. Hier ist zu sehen, daß die Seitenbereiche 21 der Kopflasche 4 die Breite der Deckelvorderwand 6 überragen und sich an den Deckelseitenlappen 13 abstützen, sobald diese zur Deckelseitenwand gefaltet werden. Das beschriebene Vorbiegen der Seitenbereiche 21 verhindert, daß die Seitenbereiche 21 die Deckelwand nach außen ausbeulen können. Figur 7 zeigt eine Hinged-Lid-Packung vor dem letzten Faltvorgang, bei dem die Deckelseitenlappen 13 und die Außenseitenlappen 19 zur Seitenwand der Packung umgefaltet werden. Auch hier sind die Seitenbereiche 21 der Kopflasche 4 zu sehen, die die Breite der Packung überragen und dadurch die Kopflasche 4 ohne Beleimung an der Innenseite der Deckelvorderwand 6 fixieren, indem sie sie seitlich an den Deckelseitenlappen 13 abstützen.

## Patentansprüche

1. Vorrichtung zum Falten einer Kopflasche (4) an einem Zuschnitt (2) für eine Hinged-Lid-Packung für Zigaretten mit einer Faltstation (27), Fördermitteln (24) zum arbeitsgerechten Positionieren aufeinanderfolgender Zuschnitte in der Faltstation und zusammenwirkende Faltorgane (33, 41) aufweisenden Faltmitteln (31) zum Falten und Anlegen der Kopflasche an die Innenfläche einer entlang einer Faltlinie (22) an die Kopflasche angrenzenden Deckelvorderwand (6), **dadurch gekennzeichnet, dass** die Faltmittel (31) zwei gleichsinnig rotierend zusammenwirkende, aufeinanderfolgend die Kopflasche (4) um die Faltkante einer stationären Faltleiste (32) herumfaltende und zur Innenfläche der Deckelvorderwand (6) drückende Faltorgane (33, 41) aufweisen, wobei das die Kopflasche zuerst abwärts faltende, mit seiner Drehachse parallel zur Faltkante der Faltleiste verlaufende Faltorgan (33) aus zwei gleichen, auf einer angetriebenen Welle (37) angeordneten Drehkörpern besteht, von denen jeder mit einer mit der Faltleiste zusammenwirkenden, die Kopflasche beaufschlagenden Nase (39) versehen ist, und dass das darauf folgend die Kopflasche aufwärts faltende Faltorgan (41) zwischen den Drehkörpern des ersten Faltorgans (33) um eine zweite Welle (42) umlaufend angeordnet ist.

## Claims

1. A device for folding a head tab (4) on a blank (2) for a hinged-lid packet for cigarettes, comprising a folding station (27), conveying means (24) for the operationally correct positioning of consecutive blanks in the folding station, and folding means (31) having cooperating folding members (33, 41) for folding and placing the head tab against the inner surface of a lid front wall (6) adjoining the head tab along a folding line (22), **characterised in that** the folding means (31) have two co-operating folding members (33, 41) rotating in the same direction and successively folding the head tab (4) about the folding edge of a fixed folding strip (32) and pressing it towards the inner surface of the lid front wall (6), wherein the folding member (33), first folding the head tab downwards and having a rotation axis extending parallel to the folding edge of the folding strip, comprises two like rotary bodies arranged on a driven shaft (37), each of the rotary bodies being provided with a projection (39) co-operating with the folding strip and acting upon the head tab, and **in that** the folding member (41), subsequently folding the head tab upwards, is arranged between the rotary bodies of the first folding member (33) so as to rotate about a second shaft (42).

## Revendications

1. Dispositif pour plier une languette d'extrémité frontale (4) sur un flan (2) pour un emballage à couvercle rabattable pour cigarettes, comportant un poste de pliage (27), des moyens de transport (24) destinés à positionner correctement en vue de leur façonnage, des flans arrivant en succession, dans le poste de pliage, et des moyens de pliage (31) comportant des organes de pliage (33, 41) qui coopèrent entre eux, pour plier et appliquer la languette d'extrémité frontale sur la surface intérieure d'une paroi avant de couvercle (6) contiguë à la languette d'extrémité frontale le long d'une ligne de pliage (22), **caractérisé en ce que** les moyens de pliage (31) comportent deux organes de pliage (33, 41) coopérant en tournant dans le même sens qui successivement replient la languette d'extrémité frontale (4) autour de l'arête de pliage d'une baguette de pliage fixe (32) et la pressent jusque sur la surface intérieure de la paroi avant de couvercle (6), l'organe de pliage (33), qui plie tout d'abord vers le bas la languette d'extrémité frontale, avec son axe de rotation qui s'étend parallèlement à l'arête de pliage de la baguette de pliage, étant alors constitué de deux corps tournants identiques, qui sont disposés sur un arbre entraîné (37) et dont chacun est pourvu d'un bec (39) coopérant avec la baguette de pliage et sollicitant la languette d'extrémité frontale, et **en ce que** l'organe de pliage (41), qui plie ensuite vers le haut la languette d'extrémité frontale, est monté à rotation autour d'un second arbre (42), entre les corps tournants du premier organe de pliage (33).
